# EUROPÄISCHE PATENTSCHRIFT

(11) **EP 0 789 521 B1**
(45) Veröffentlichungstag und Bekanntmachung des Hinweises auf die Patenterteilung: **01.09.1999**
(21) Anmeldenummer: 95936578.4
(22) Anmeldetag: 01.11.1995
(51) Int. Cl.: A46B 13/00, A46B 7/10, B60S 3/06

(54) **WASCHBÜRSTE FÜR AUTOWASCHANLAGEN**
BRUSH FOR CAR WASH
BROSSE POUR STATION DE LAVAGE DE VOITURES

(30) Priorität: 05.11.1994 DE 4439586
(43) Veröffentlichungstag der Anmeldung: 20.08.1997
(73) Patentinhaber: Alfred Kärcher GmbH & Co., 71364 Winnenden (DE)
(72) Erfinder: VETTER, Kurt, D-73642 Welzheim (DE); FÖDER, Thomas, D-71397 Leutenbach (DE); BUTSCH, Erwin, D-71364 Winnenden (DE)
(74) Vertreter: Böhme, Ulrich, Dr. Dipl.-Phys.
(86) Internationale Anmeldenummer: EP9504279
(87) Internationale Veröffentlichungsnummer: WO9613998

(56) Entgegenhaltungen:
- DE-U- 9 309 920
- US-A- 4 658 460
- US-A- 4 756 044

## Beschreibung

Die Erfindung betrifft eine Waschbürste für Autowaschanlagen mit einer drehbaren Welle, auf der nebeneinander und im Abstand zueinander plattenförmige Reinigungselemente aus einem flexiblen Material senkrecht zur Drehachse der Welle und drehfest mit dieser verbunden gehalten sind.

Eine solche Waschbürste ist beispielsweise aus der G 93 09 920 U1 bekannt. Bei dieser bekannten Waschbürste sind die Reinigungselemente im Querschnitt kreisförmig, und es hat sich herausgestellt, daß Reinigungselemente dieser Art die Tendenz haben, sich am Rand dauerhaft umzulegen, wenn die Waschbürste an eine zu reinigende Fläche heranfährt. Dadurch können zwischen benachbarten Reinigungselementen, die sich nach entgegengesetzten Richtungen umgelegt haben, ungereinigte Streifen verbleiben. Außerdem hat es sich weiterhin als nachteilig herausgestellt, daß beim Heranfahren der bekannten Waschbürste an eine zu reinigende Fläche fast keine Abbremsung der Waschbürste erfolgt, daß heißt es tritt nur ein sehr geringes Bremsmoment auf. Eine solche Abbremsung wird aber üblicherweise bei Waschanlagen verwendet, um die Eintauchtiefe der Waschbürste zu regeln, also den Abstand der Waschbürste von der zu reinigenden Fläche. Dies ist bei den bekannten Waschbürsten dieser Ausgestaltung nur sehr eingeschränkt möglich.

Es ist Aufgabe der Erfindung, eine gattungsgemäße Waschbürste so auszubilden, daß die genannten Nachteile vermieden werden.

Dies wird bei einer Waschbürste der eingangs beschriebenen Art erfindungsgemäß dadurch gelöst, daß die Reinigungselemente in ihrer senkrecht auf der Drehachse stehenden Ebene einen Vieleckquerschnitt aufweisen.

Es hat sich überraschenderweise herausgestellt, daß ein solcher Vieleckquerschnitt dazu führt, daß sich die scheibenförmigen Reinigungselemente nicht dauerhaft nach einer Seite umlegen, wenn sie an einer zu reinigenden Fläche anliegen, sondern durch den Vieleckquerschnitt ergibt sich eine immer neue Anlage der scheibenförmigen Reinigungselemente an der zu reinigenden Fläche. Dabei legt sich das Reinigungselement in unterschiedlicher Richtung an die Fläche, so daß eine gleichmäßige Verteilung der Umlagerichtung erfolgt. Dies führt zu einer vollständigen Reinigung der überstrichenen Fläche, ungereinigte Streifen können nicht verbleiben.

Außerdem hat sich gezeigt, daß die Bremswirkung auf derartige Waschbürsten größer ist als bei Verwendung von runden scheibenförmigen Reinigungselementen. Dadurch ist die Regelung des Abstands der Waschbürste mit herkömmlichen Mitteln möglich.

Üblicherweise wird die Drehachse die Reinigungselemente im Flächenschwerpunkt durchsetzen, es ist aber bei einer bevorzugten Ausführungsform auch vorgesehen, daß die Drehachse die Reinigungselemente bewußt außerhalb der Flächenschwerpunkte durchsetzt.

Auf einer Welle können bei einem bevorzugten Ausführungsbeispiel Reinigungselemente gleicher Geometrie aber verschiedener Größe angeordnet sein, es ist auch möglich, auf einer Welle Reinigungselemente unterschiedlicher Geometrie anzuordnen.

Besonders vorteilhaft ist es, wenn benachbarte Vieleckreinigungselemente derart gegeneinander verdreht sind, daß die Ecken benachbarter Reinigungselemente auf Lücke stehen. Es ergibt sich dann eine sternförmige Außenkontur der Waschbürste, wobei die vorstehenden Ecken der Reinigungselemente sich zu beiden Seiten umlegen können, ohne durch benachbarte Reinigungselemente behindert zu werden, da gerade im Bereich der Ecken eines Reinigungselementes die benachbarten Reinigungselemente zurückgesetzt sind.

Die Reinigungselemente können die unterschiedlichsten Formen haben, beispielsweise die Form von gleichseitigen Dreiecken, von gleichschenkligen Dreiecken, vorzugsweise mit einem Seitenverhältnis zwischen 1 und 3, oder von Rechtecken mit einem Seitenverhältnis zwischen 1 und 10.

Besonders vorteilhaft ist es, wenn die Randbereiche der Reinigungselemente durch Einschnitte in am Rande der Reinigungselemente endende Streifen unterteilt sind. Durch diese Streifenunterteilung wird die Reinigungswirkung zusätzlich erhöht. Die Einschnitte können gruppenweise parallel zueinander verlaufen. Insbesondere kann vorgesehen sein, daß die Einschnitte parallel zu Symmetrielinien des Vieleckquerschnittes verlaufen. Wenn die vieleckigen Querschnitte mehrere Symmetrielinien aufweisen, ergeben sich dann mehrere Gruppen von unterschiedlich orientierten Einschnitten.

Günstig ist es, wenn das Breiten-Dicken-Verhältnis der Streifen zwischen 2 und 20 liegt.

Bei einer bevorzugten Ausführungsform ist es vorgesehen, daß die Reinigungselemente eine Durchstecköffnung mit einem Vieleckquerschnitt für die Welle aufweisen und daß die Welle mit einem entsprechenden Vieleckquerschnitt eine drehfeste und formschlüssige Verbindung mit dem Reinigungselement herstellt.

Weiterhin ist es vorteilhaft, wenn zwischen benachbarten Reinigungselementen scheibenförmige Abstandshalter auf der Welle gelagert sind, diese haben vorzugsweise geringere Abmessungen als die Reinigungselemente.

Die Reinigungselemente können aus einem porösen, wasserdurchlässigen Material bestehen, beispielsweise einem Schaumstoff oder insbesondere aus einem Faservlies.

Die nachfolgende Beschreibung bevorzugter Ausführungsformen der Erfindung dient im Zusammenhang mit der Zeichnung der näheren Erläuterung. Es zeigen:
- Figur 1:: eine perspektivische Ansicht eines ersten bevorzugten Ausführungsbeispiels einer Waschbürste mit rechteckigen, gegeneinander verdrehten Reinigungselementen;
- Figur 2:: eine Seitenansicht eines rechteckigen Reinigungselementes mit durch Einschnitte gebildeten Streifen;
- Figur 3:: ein Reinigungselement in Form eines gleichschenkligen Dreiecks;
- Figur 4:: ein Reinigungselement in Form eines gleichseitigen Dreiecks mit durch Einschnitte gebildeten Streifen und
- Figur 5:: eine Draufsicht auf mehrere winkelmäßig gegeneinander versetzte Reinigungselemente auf einer Waschbürste.

In Figur 1 ist eine Vierkantwelle 1 einer verkürzt dargestellten Waschbürste 2 gezeigt, wie sie in herkömmlichen Autowaschanlagen eingesetzt werden kann, insbesondere zur Dachreinigung.

Auf der Welle 1 sind nebeneinander eine Anzahl von flächigen Reinigungselementen 3 angeordnet, von denen jedes die Form einer rechteckigen Platte aufweist. Jedes Reinigungselement 3 hat eine Durchtrittsöffnung 4, durch die die Welle 1 senkrecht hindurchtritt. Dabei sind sowohl die Welle 1 als auch die Durchtrittsöffnungen 4 mit zueinander komplementären Vieleckquerschnitten ausgebildet, so daß durch Formschluß eine drehfeste Verbindung zwischen Welle 1 und den Reinigungselementen 3 erhalten wird.

Die rechteckigen Reinigungselemente 3 bestehen beispielsweise aus einer Lage eines Faservlieses oder aus einem flexiblen, porösen Schaumstoff. In dem in Figur 1 dargestellten Ausführungsbeispiel sind jeweils benachbarte Reinigungselemente 3 um 90° gegeneinander verdreht, so daß die länglichen Rechtecke jeweils an unterschiedlichen Winkelpositionen radial hervorstehen.

Zwischen den einzelnen Reinigungselementen 3 sind Distanzscheiben 5 angeordnet, deren Außenabmessungen wesentlich geringer sind als die Außenabmessungen der Reinigungselemente 3.

Die Reinigungselemente 3 nehmen die in Figur 1 dargestellte Position, in der sie sich exakt in einer senkrecht zu der von der Welle 1 definierten Drechachse stehenden Ebene erstrecken, nur an, wenn die Welle 1 gedreht wird, da die Reinigungselemente 3 aus einem flexiblen und teilweise biegeschlaffen Material bestehen. Beim Drehen strecken sich jedoch die Reinigungselemente 3 unter der Wirkung der Zentrifugalkraft und legen sich dadurch mit ihren schmalen Kanten an zu reinigende Flächen an. Die Anlage erfolgt dabei zunächst im Eckbereich der Reinigungselemente 3 und auch nur bei den Reinigungselementen, die über die benachbarten Reinigungselemente in einem bestimmten Winkelbereich vorstehen. Dadurch wird die zu reinigende Fläche von immer unterschiedlichen Kanten getroffen, so daß sich die Reinigungselemente 3 beim weiteren Drehen unterschiedlich nach der einen oder nach der anderen Seite umlegen können und dafür sorgen, daß keine ungereinigten Bereiche verbleiben. Außerdem ergibt sich durch das Auftreffen der Kanten auf der zu reinigenden Fläche eine schlagende Berührung, die die Reinigungswirkung gegenüber der dauerhaften Anlagen von kreisrunden Reinigungselementen verbessert.

Eine weitere Verbesserung dieser Reinigungswirkung läßt sich erzielen, wenn ein Teil der Fläche des Reinigungselementes 3 durch Einschnitte 6 in Streifen 7 aufgetrennt wird, die sich bis zum Rand des Reinigungselementes erstrecken. Diese Einschnitte 6 werden vorzugsweise parallel zueinander gerichtet und verlaufen weiterhin parallel zu Symmetrieachsen des Vieleckquerschnitts des Reinigungselements. Im Ausführungsbeispiel der Figur 2 beispielsweise verlaufen die Einschnitte parallel zur langen Kante des Rechteckes nur an einer Seite des Rechteckes und erzeugen dort eine Schar von parallelen Streifen 7. Die Durchtrittsöffnung 4 befindet sich in dem nicht durch Einschnitte 6 unterteilten Bereich und außerhalb des Flächenschwerpunktes.

Wie sich aus der Darstellung der Figur 4 ergibt, können mehrere Gruppen von Streifen 7 erzeugt werden, wobei in den Gruppen die Einschnitte 6 jeweils parallel laufen, in unterschiedlichen Gruppen jedoch unterschiedlich gerichtet entsprechend den Symmetrieeigenschaften des jeweiligen Reinigungselementes 3. Beim Ausführungsbeispiel der Figur 4, bei dem das Reinigungselement 3 den Querschnitt eines gleichseitigen Dreiecks aufweist, ergeben sich dadurch drei um jeweils 120° gegeneinander verdrehte Gruppen von Streifen.

Bei dem Ausführungsbeispiel der Figur 3 ist ein Reinigungselement 3 in Form eines gleichschenkligen Dreiecks dargestellt, in diesem Falle sind keine Streifen 7 ausgebildet. Es wäre jedoch ohne weiteres möglich, auch ein derartiges Reinigungselement 3 mit entsprechenden Streifen zu versehen.

Im Ausführungsbeispiel der Figur 5 ist erkennbar, wie Reinigungselemente mit dem Querschnitt eines gleichzeitigen Dreiecks um 180° gegeneinander versetzt auf der Welle 1 gehalten sind, so daß die Waschbürste die Querschnittsform eines sechszackigen Sterns erhält.

## Patentansprüche

1. Waschbürste für Autowaschanlagen mit einer drehbaren Welle, auf der nebeneinander und im Abstand zueinander plattenförmige Reinigungselemente aus einem flexiblen Material senkrecht zur Drehachse der Welle und drehfest mit dieser verbunden gehalten sind, dadurch gekennzeichnet, daß die Reinigungselemente (3) in ihrer senkrecht auf der Drehachse stehenden Ebene einen Vieleckquerschnitt aufweisen.

2. Waschbürste nach Anspruch 1, dadurch gekennzeichnet, daß die Drehachse die Reinigungselemente (3) außerhalb der Flächenschwerpunkte durchsetzt.

3. Waschbürste nach einem der Ansprüche 1 oder 2, dadurch gekennzeichnet, daß auf einer Welle (1) Reinigungselemente (3) gleicher Geometrie aber verschiedener Größe angeordnet sind.

4. Waschbürste nach einem der Ansprüche 1 oder 2, dadurch gekennzeichnet, daß auf einer Welle (1) Reinigungselemente (3) unterschiedlicher Geometrie angeordnet sind.

5. Waschbürste nach einem der voranstehenden Ansprüche, dadurch gekennzeichnet, daß benachbarte Vieleck-Reinigungselemente (3) derart gegeneinander verdreht sind, daß die Ecken benachbarter Reinigungselemente (3) auf Lücke stehen.

6. Waschbürste nach einem der voranstehenden Ansprüche, dadurch gekennzeichnet, daß die Reinigungselemente (3) die Form von gleichseitigen Dreiecken aufweisen.

7. Waschbürste nach einem der Ansprüche 1 bis 5, dadurch gekennzeichnet, daß die Reinigungselemente (3) die Form von gleichschenkligen Dreiecken mit einem Seitenverhältnis zwischen 1 und 3 aufweisen.

8. Waschbürste nach einem der Ansprüche 1 bis 5, dadurch gekennzeichnet, daß die Reinigungselemente (3) die Form von Rechtecken mit einem Seitenverhältnis zwischen 1 und 10 aufweisen.

9. Waschbürste nach einem der voranstehenden Ansprüche, dadurch gekennzeichnet, daß die Randbereiche der Reinigungselemente (3) durch Einschnitte (6) in am Rande der Reinigungselemente (3) endende Streifen (7) unterteilt sind.

10. Waschbürste nach Anspruch 9, dadurch gekennzeichnet, daß die Einschnitte (6) gruppenweise parallel zueinander verlaufen.

11. Waschbürste nach Anspruch 10, dadurch gekennzeichnet, daß die Einschnitte (6) parallel zu Symmetrielinien des Vieleckquerschnitts verlaufen.

12. Waschbürste nach einem der Ansprüche 9 bis 11, dadurch gekennzeichnet, daß das Breiten-Dicken-Verhältnis der Streifen (7) zwischen 2 und 20 liegt.

13. Waschbürste nach einem der voranstehenden Ansprüche, dadurch gekennzeichnet, daß die Reinigungselemente (3) eine Durchstecköffnung (4) mit einem Vieleckquerschnitt für die Welle (1) aufweisen und daß die Welle (1) mit einem entsprechenden Vieleckquerschnitt eine drehfeste Verbindung mit dem Reinigungselement (3) herstellt.

14. Waschbürste nach einem der voranstehenden Ansprüche, dadurch gekennzeichnet, daß zwischen benachbarten Reinigungselementen (3) scheibenförmige Abstandshalter (5) auf der Welle (1) gelagert sind.

15. Waschbürste nach einem der voranstehenden Ansprüche, dadurch gekennzeichnet, daß die Reinigungselemente (3) aus einem porösen, wasserdurchlässigen Material bestehen.

16. Waschbürste nach Anspruch 15, dadurch gekennzeichnet, daß die Reinigungselemente (3) aus einem Faservlies bestehen.

## Claims

1. A washing brush for car washing installations, having a rotatable shaft on which plate-shaped cleaning. elements of a flexible material are held next to one another at a distance perpendicular to the rotational axis of the shaft and connected thereto in a rotationally-locked manner, characterised in that the cleaning elements (3) have a polygonal cross-section in their plane perpendicular to the rotational axis.

2. A washing brush in accordance with Claim 1, characterised in that the rotational axis does not pass through the cleaning elements (3) at the centre of gravity of their surfaces.

3. A washing brush in accordance with either one of Claims 1 and 2, characterised in that cleaning elements (3) having the same geometry but differing in size are arranged on a shaft (1).

4. A washing brush in accordance with either one of Claims 1 and 2, characterised in that cleaning elements (3) having different geometry are arranged on a shaft (1).

5. A washing brush in accordance with any one of the preceding Claims, characterised in that adjacent polygonal cleaning elements (3) are rotated relative to one another in such a manner that the corners of adjacent cleaning elements (3) are staggered.

6. A washing brush in accordance with any one of the preceding Claims, characterised in that the cleaning elements (3) have the form of equilateral triangles.

7. A washing brush in accordance with any one of Claims 1 to 5, characterised in that the cleaning elements (3) have the form of isosceles triangles with the ratio between the lengths of their sides being between 1 and 3.

8. A washing brush in accordance with any one of Claims 1 to 5, characterised in that the cleaning elements (3) have the form of rectangles with the ratio between the lengths of their sides being between 1 and 10.

9. A washing brush in accordance with any one of the preceding Claims, characterised in that the edge regions of the cleaning elements (3) are divided, by incisions (6), into strips (7) ending at the edges of the cleaning elements (3).

10. A washing brush in accordance with Claim 9, characterised in that the incisions (6) extend parallel to one another in groups.

11. A washing brush in accordance with Claim 10, characterised in that the incisions (6) extend parallel to lines of symmetry of the polygonal cross-section.

12. A washing brush in accordance with any one of Claims 9 to 11, characterised in that the width-thickness ratio of the strips (7) lies between 2 and 20.

13. A washing brush in accordance with any one of the preceding Claims, characterised in that the cleaning elements (3) have a through opening (4) with a polygonal cross-section for the shaft (1), and in that the shaft (1) is connected to the cleaning element (3) in a rotationally-locked manner by means of its corresponding polygonal cross-section.

14. A washing brush in accordance with any one of the preceding Claims, characterised in that between adjacent cleaning elements (3), disc-shaped spacers (5) are mounted on the shaft (1).

15. A washing brush in accordance with any one of the preceding Claims, characterised in that the cleaning elements (3) are composed of a porous material pervious to water.

16. A washing brush in accordance with Claim 15, characterised in that the cleaning elements (3) are composed of a non-woven fabric.

## Revendications

1. Brosse de lavage pour installation de lavage de voitures, comportant un arbre rotatif sur lequel des éléments de nettoyage en forme de plaques en matériau flexible sont maintenus les uns à côté des autres et à distance les uns des autres, perpendiculairement à l'axe de rotation de l'arbre et reliés solidaires en rotation avec celui-ci, caractérisée en ce que les éléments de nettoyage (3) présentent une section polygonale dans leur plan perpendiculaire à l'axe de rotation.

2. Brosse de lavage selon la revendication 1, caractérisée en ce que l'axe de rotation traverse les éléments de nettoyage (3) en dehors des centres de gravité de surface.

3. Brosse de lavage selon l'une ou l'autre des revendications 1 et 2, caractérisée en ce que des éléments de nettoyage (3) de même géométrie mais de tailles différentes sont agencés sur un arbre (1).

4. Brosse de lavage selon l'une ou l'autre des revendications 1 et 2, caractérisée en ce que des éléments de nettoyage (3) de géométrie différente sont agencés sur un arbre (1).

5. Brosse de lavage selon l'une quelconque des revendications précédentes, caractérisée en ce que des éléments de nettoyage (3) polygonaux voisins sont tournés de telle sorte les uns par rapport aux autres que les coins d'éléments de nettoyage (3) voisins sont disposés en quinconce.

6. Brosse de lavage selon l'une quelconque des revendications précédentes, caractérisée en ce que les éléments de nettoyage (3) présentent la forme de triangles équilatéraux.

7. Brosse de lavage selon l'une quelconque des revendications 1 à 5, caractérisé en ce que les éléments de nettoyage (3) présentent la forme de triangles isocèles avec un rapport de côté entre 1 et 3.

8. Brosse de lavage selon l'une quelconque des revendications 1 à 5, caractérisé en ce que les éléments de nettoyage (3) présentent la forme de rectangles avec un rapport de côté entre 1 et 10.

9. Brosse de lavage selon l'une quelconque des revendications précédentes, caractérisée en ce que les régions de bord des éléments de nettoyage (3) sont subdivisées par des encoches (6) ménagées dans des bandes (7) se terminant au bord des éléments de nettoyage (3).

10. Brosse de lavage selon la revendication 9, caractérisée en ce que les encoches (6) s'étendent par groupe parallèlement les unes aux autres.

11. Brosse de lavage selon la revendication 10, caractérisée en ce que les encoches (6) sont parallèles aux lignes de symétrie de la section polygonale.

12. Brosse de lavage selon l'une quelconque des revendications 9 à 11, caractérisée en ce que le rapport entre la largeur et l'épaisseur des bandes (7) est compris entre 2 et 20.

13. Brosse de lavage selon l'une quelconque des revendications précédentes, caractérisée en ce que les éléments de nettoyage (3) présentent une ouverture de passage (4) à section polygonale pour l'arbre (1) et en ce que l'arbre (1) établit avec une section polygonale correspondante une liaison solidaire en rotation avec l'élément de nettoyage (3).

14. Brosse de lavage selon l'une quelconque des revendications précédentes, caractérisée en ce que des écarteurs (5) en forme de disques sont montés sur l'arbre (1) entre des éléments de nettoyage (3) voisins.

15. Brosse de lavage selon l'une quelconque des revendications précédentes, caractérisée en ce que les éléments de nettoyage (3) sont en un matériau poreux perméable à l'eau.

16. Brosse de lavage selon la revendication 15, caractérisé en ce que les éléments de nettoyage (3) sont constitués par une nappe de fibres.
